# EUROPÄISCHE PATENTSCHRIFT

(11) **EP 2 990 372 B1**
(45) Veröffentlichungstag und Bekanntmachung des Hinweises auf die Patenterteilung: **12.07.2017**
(21) Anmeldenummer: 15179008.6
(22) Anmeldetag: 30.07.2015
(51) Int. Cl.: B66F 9/075

(54) **FLURFÖRDERZEUG MIT EINER FAHRERPLATTFORM FÜR EINE BEDIENPERSON**
INDUSTRIAL TRUCK WITH AN OPERATOR'S PLATFORM FOR AN OPERATOR
CHARIOT DE MANUTENTION DOTE D'UNE PLATE-FORME POUR UN OPERATEUR

(30) Priorität: 29.08.2014 DE 102014112440
(43) Veröffentlichungstag der Anmeldung: 02.03.2016
(73) Patentinhaber: Linde Material Handling GmbH, 63743 Aschaffenburg (DE)
(72) Erfinder: Delmas, Laurent, 86101 Chatellerault Cedex (FR)
(74) Vertreter: Patentship Patentanwaltsgesellschaft mbH

(56) Entgegenhaltungen:
- EP-A1- 1 205 427
- EP-A1- 2 336 009
- EP-A2- 2 053 013
- DE-A1-102010 051 869
- DE MAN P ET AL: "An investigation of a semiactive suspension for a fork lift truck", VEHICLE SYSTEM DYNAMICS: INTERNATIONAL JOURNAL OF VEHICLE MECHANICS AND MOBILITY, TAYLOR & FRANCIS, GB, Bd. 43, Nr. 2, 1. Februar 2005 (2005-02-01), Seiten 107-119, XP002515092, ISSN: 0042-3114, DOI: 10.1080/00423110412331327852

## Beschreibung

Die Erfindung betrifft ein Flurförderzeug mit einer Fahrerplattform für eine Bedienperson.

Aus der EP 2 053 013 A2 ist ein Flurförderzeug mit einer Fahrwerksfederung bekannt, bei dem eine seitlich neben einem Antriebsrad angeordnete Stützrolle an einer Schwinge angeordnet ist, die um eine horizontale Schwenkachse schwenkbar am Rahmen des Flurförderzeugs angeordnet ist. Ein magneto-rheologischer Dämpfer steht an einem Ende mit der Schwinge in Verbindung und ist mit dem anderen Ende an einer Rahmenplatte befestigt. Der magneto-rheologische Dämpfer wird in Abhängigkeit von der Hubhöhe des Hubmastes, dem Lastgewicht einer aufgenommenen Last und der Fahrgeschwindigkeit angesteuert wird, um die Federkraft zu verändern. Damit kann die Stabilität des Flurförderzeugs erhöht werden.

In dem Artikel P. DE MAN et al :"An investigation of a semiactive suspension for a forklift truck", Vehicle Systems Dynamics: International Journal of vehicle mechanics and mobility, Taylor & Francis, GB, Bd. 43, Nr. 2, 1. Februar 2005, Seiten 107-119, XP0025150925, ISSN:0042-3114, DOI: 10.1080/00423110412331327852 ist eine Kabinenfederung eines Flurförderzeug unter Verwendung von Magnet-rheologischen Fluid-Aktuatoren beschrieben.

Aus der EP 2 336 009 A1 ist ein gattungsgemäßes Flurförderzeug mit einer Fahrerplattform für eine Bedienperson beschrieben. Die Fahrerplattform ist als gefederte Fahrerplattform ausgebildet.

Flurförderzeuge der eingangs genannten Art sind meist als Gabelhubwagen, beispielsweise Niederhubwagen oder Hochhubwagen, als Schlepper oder als Kommissionierer, beispielsweise Niederhub- oder Hochhubkommissionierer, ausgeführt. Derartige Flurförderzeuge sind im Mitfahrerbetrieb betreibbar. Für den Mitfahrerbetrieb kann eine feste oder klappbare Fahrerplattform vorgesehen sein, auf der sich die Bedienperson während des Betriebs des Flurförderzeugs befindet.

Um den Komfort für die auf der Fahrerplattform befindliche Bedienperson zu verbessern, sind bereits Lösungen bekannt, die Fahrerplattform mittels einer Feder-Dämpfereinrichtung gefedert und/oder gedämpft am Flurförderzeug anzuordnen.

Bekannte Feder-Dämpfereinrichtungen von Fahrerplattformen von Flurförderzeugen weisen eine fest eingestellte Federeinrichtung sowie eine fest eingestellte Dämpfereinrichtung auf und ermöglichen somit eine passive Federung und/oder Dämpfung der Fahrerplattform des Flurförderzeugs. Durch die fest eingestellte Federeinrichtung sowie eine die eingestellte Dämpfereinrichtung wird mit bekannten Feder-Dämpfereinrichtungen eine Dämpfung hoher Frequenzen erreicht und somit die Wirkung eines Tiefpassfilter erzielt. Bekannte passive Federungen und/oder Dämpfungen der Fahrerplattform des Flurförderzeugs führen jedoch weiterhin dazu, dass die auf der Fahrerplattform befindliche Bedienperson einer hohen Belastung durch Vibrationen im Betrieb des Flurförderzeugs ausgesetzt ist.

Der vorliegenden Erfindung liegt die Aufgabe zugrunde, ein Flurförderzeug der eingangs genannten Gattung zur Verfügung zu stellen, das hinsichtlich des Komforts der auf der Fahrerplattform befindlichen Bedienperson verbessert ist.

Diese Aufgabe wird erfindungsgemäß dadurch gelöst, dass die Fahrerplattform unter Zwischenschaltung zumindest eines Aktuators mit dem Flurförderzeug beweglich verbunden ist und eine elektronische Steuereinrichtung vorgesehen ist, die ausgangseitig mit dem Aktuator zu dessen Ansteuerung in Wirkverbindung steht, wobei die elektronische Steuereinrichtung derart ausgebildet ist, dass der Aktuator in Abhängigkeit von erfassten Vibrationen des Flurförderzeugs und in Abhängigkeit von der Masse einer auf der Fahrerplattform befindlichen Bedienperson derart angesteuert wird, dass Vibrationen der Fahrerplattform minimiert werden. Erfindungsgemäß ist somit für die Fahrerplattform eine aktive Dämpfung der Schwingungen und somit eine aktive Kontrolle und aktive Schwingungsdämpfung der Fahrerplattform des Flurförderzeugs vorgesehen auf der Basis von den im Betrieb des Flurförderzeugs auftretenden Vibrationen des Flurförderzeugs sowie der Masse und somit dem Gewicht der auf der Fahrerplattform befindlichen Bedienperson. Mit einer erfindungsgemäßen aktiven Dämpfung der Schwingungen an der Fahrerplattform des Flurförderzeugs können die Vibrationen, beispielsweise Stöße, Schwingungen, Erschütterungen, die im Betrieb des Flurförderzeugs auf die auf der Fahrerplattform befindliche Bedienperson einwirken, verringert und minimiert werden, so dass sich ein hoher Komfort für die auf der Fahrerplattform befindliche Bedienperson ergibt. Dabei können auftretende Vibrationen der Fahrerplattform aktiv gedämpft werden, insbesondere durch die Berücksichtigung des Gewichtes der auf der Fahrerplattform befindlichen Bedienperson, da hieraus das Schwingungsverhalten des Systems aus Bedienperson mit Fahrerplattform gegenüber dem Flurförderzeug abhängig von der elastischen Aufhängung der Fahrerplattform bestimmt werden kann. So kann die Eigenfrequenz im Sinne eines Feder-Masse-Systems bestimmt werden. Darüber hinaus ist auch eine aktive Ausregelung der erfassten Vibrationen des Flurförderzeugs mittels des Aktuators möglich, um an der Fahrerplattform die auftretenden Vibrationen zu verringern.

Gemäß einer vorteilhaften Ausführungsform der Erfindung ist die elektronische Steuereinrichtung derart ausgebildet, dass zur Minimierung der Vibrationen der Fahrerplattform durch den Aktuator den Vibrationen des Flurförderzeugs entgegenwirkende Ausgleichsbewegungen der Fahrerplattform in Echtzeit erzeugt werden. Durch entsprechende Ansteuerung des Aktuators wird somit von der elektronischen Steuereinrichtung bei erfassten Vibrationen des Flurförderzeugs an der Fahrerplattform aktiv und in Echtzeit gegen die Vibrationsbewegungen des Flurförderzeugs gesteuert, wodurch die Vibrationen an der Fahrerplattform, die auf die auf der Fahrerplattform befindliche Bedienperson einwirken, minimiert werden können. Hierdurch wird eine aktive Schwingungsdämpfung der Fahrerplattform in Echtzeit erzielt, wodurch sich der Komfort für die auf der Fahrerplattform befindliche Bedienperson weiter verbessert.

Bevorzugt werden hierzu die Vibrationen des Flurförderzeugs an dem Flurförderzeug an einem Ort getrennt von der Fahrerplattform erfasst. Hierdurch wird es auf einfache Weise ermöglicht, dass durch den Aktuator entsprechende Ausgleichsbewegungen der Fahrerplattform durchgeführt werden können, so dass die Fahrerplattform nicht bzw. möglichst wenig an den Vibrationsbewegungen des Flurförderzeugs teilnimmt.

Der Aktuator ist gemäß einer vorteilhaften Ausführungsform als Stellantrieb ausgebildet. Mit elektrisch ansteuerbaren Stellantrieben können auf einfache Weise an der Fahrerplattform den Vibrationen des Flurförderzeugs entgegenwirkende Ausgleichsbewegungen erzeugt werden und mittels der elektronischen Steuereinrichtung eine aktive Schwingungsdämpfung der Fahrerplattform erzielt werden.

Die elektronische Steuereinrichtung steht gemäß einer vorteilhaften Ausgestaltungsform der Erfindung zur Erfassung der Vibrationen des Flurförderzeugs eingangsseitig mit zumindest einem Vibrationssensor in Wirkverbindung, der Vibrationen des Flurförderzeugs erfasst. Im Betrieb des Flurförderzeugs auftretende Vibrationen, beispielsweise Schwingungen, Stöße und Erschütterungen, können somit auf einfache Weise von der elektronischen Steuereinrichtung erfasst werden. Bevorzugt ist der Vibrationssensor zur Erfassung der Vibrationen des Flurförderzeugs an dem Flurförderzeug getrennt von der Fahrerplattform angeordnet, wodurch durch die Aktuatoren entsprechende Ausgleichsbewegungen der Fahrerplattform durchgeführt werden können, so dass die Fahrerplattform nicht bzw. möglichst wenig an den Schwingungsbewegungen des Flurförderzeugs teilnimmt.

Der Vibrationssensor ist gemäß einer vorteilhaften Ausführungsform der Erfindung als Beschleunigungsaufnehmer ausgebildet, der Beschleunigungen des Flurförderzeugs in zumindest einer Richtung erfasst. Bevorzugt erfasst der Beschleunigungsaufnehmer Beschleunigungen des Flurförderzeugs in allen Richtungen, das heißt in vertikaler Richtung, in Längsrichtung des Flurförderzeugs und in Querrichtung des Flurförderzeugs.

Die elektronische Steuereinrichtung steht zur Erfassung der Masse der auf der Fahrerplattform befindliche Bedienperson gemäß einer vorteilhaften Ausführungsform der Erfindung eingangsseitig mit einer der Fahrerplattform zugeordneten Gewichtsmesseinrichtung in Wirkverbindung.

Vorteilhafterweise steuert die elektronische Steuereinrichtung den Aktuator in einem Regelkreis an. Hierdurch wird erzielt, dass die von der elektronischen Steuereinrichtung ermittelten Ausgleichsbewegungen der Fahrerplattform, die den Vibrationen des Flurförderzeugs entgegenwirken, auf einfache Weise von den Aktuatoren durchgeführt werden, so dass eine Ausregelung der erfassten Vibrationen des Flurförderzeugs mittels des Aktuators ermöglicht wird und an der Fahrerplattform die auftretenden Vibrationen minimiert werden.

Gemäß einer bevorzugten Ausführungsform der Erfindung ist die Fahrerplattform als Fahrerstandplattform für eine stehende Bedienperson ausgebildet.

Weitere Vorteile und Einzelheiten der Erfindung werden anhand des in den schematischen Figuren dargestellten Ausführungsbeispiels näher erläutert. Hierbei zeigt
- Figur 1: ein erfindungsgemäßes Flurförderzeug in einer Seitenansicht,
- Figur 2: die Fahrerplattform des Flurförderzeugs in einer schematischen Darstellung und
- Figur 3: einen Schaltplan der erfindungsgemäßen aktiven Schwingungsdämpfung der Fahrerplattform.

In Figur 1 ist ein erfindungsgemäßes Flurförderzeug 1 in einer Seitenansicht dargestellt. Im dargestellten Ausführungsbeispiel ist das Flurförderzeug 1 als Hubwagen, beispielsweise Gabelhubwagen, ausgebildet.

Das Flurförderzeug 1 weist ein Antriebsteil 2 und ein relativ zu dem Antriebsteil 2 anhebbares und absenkbares Lastteil 3 auf. Das Lastteil 3 weist zwei seitlich beabstandete Lastarme 4a, 4b auf, die sich mit jeweils mindestens einer Lastrolleneinrichtung 5a, 5b auf einer Fahrbahn abstützen. In der Seitenansicht der Figur 1 sind die beiden Lastarme 4a, 4b hintereinanderliegend angeordnet.

Im Bereich des Antriebsteils 2 steht das Flurförderzeug 1 mit einem lenkbaren und angetriebenen Antriebsrad 6 auf der Fahrbahn auf. Zusätzlich kann am Antriebsteil 2 in Fahrzeugquerrichtung des Flurförderzeugs 1 mindestens eine seitlich beabstandete Stützrolle vorgesehen sein, mit denen sich das Flurförderzeug 1 auf der Fahrbahn abstützt.

In dem Antriebsteil 2 befinden sich die für den Antrieb des Flurförderzeugs 1 erforderlichen Aggregate, beispielsweise ein elektrischer Fahrantriebsmotor zum Antrieb des Antriebsrades 6 und ein elektrischer Pumpenmotor, der eine Hydraulikpumpe zur Versorgung einer hydraulischen Hubvorrichtung zum Anheben und Absenken des Lastteils 3 antreibt.

Das an dem Antriebsteil 2 anhebbar und absenkbar angeordnete Lastteil 3 kann weiterhin ein Batteriefach für eine Traktionsbatterie aufweisen, die das elektrische Antriebssystem des Flurförderzeugs 1 mit elektrischer Energie versorgt.

Das Flurförderzeug 1 ist im Mitfahrerbetrieb von einer Bedienperson betreibbar und ist hierzu mit einer Fahrerplattform 10 versehen, auf der sich im Betrieb des Flurförderzeugs 1 eine nicht näher dargestellte Bedienperson befindet. Im dargestellten Ausführungsbeispiel ist die Fahrerplattform 10 als Fahrerstandplattform für eine stehende Bedienperson ausgebildet, auf der im Betrieb des Flurförderzeugs 1 eine nicht näher dargestellte Bedienperson steht.

Das Flurförderzeug 1 ist erfindungsgemäß mit einer aktiven Schwingungsdämpfung der Fahrerplattform 10 versehen.

Die Fahrerplattform 10 ist hierzu - wie in Verbindung mit der Figur 2 näher ersichtlich ist - unter Zwischenschaltung zumindest eines Aktuators 11 mit dem Flurförderzeug 1 beweglich verbunden, beispielsweise mit einem Fahrzeugrahmen des Flurförderzeugs 1 im Bereich des Antriebsteils 2. Der Aktuator 11 ist beispielsweise als Stellantrieb 12 ausgebildet.

Zur aktiven Schwingungsdämpfung der Fahrerplattform 10 ist - wie in Verbindung mit den Figuren 1 und 3 näher ersichtlich ist - eine elektronische Steuereinrichtung 15 vorgesehen, die ausgangseitig mit dem Aktuator 11 zu dessen Ansteuerung in Wirkverbindung steht. Die elektronische Steuereinrichtung 15 ist derart ausgebildet, dass der Aktuator 11 in Abhängigkeit von erfassten Vibrationen des Flurförderzeugs 1 und in Abhängigkeit von der Masse einer sich auf der Fahrerplattform 10 befindlichen Bedienperson derart angesteuert wird, dass Vibrationen der Fahrerplattform 10 minimiert werden.

Die elektronische Steuereinrichtung 15 erfasst hierbei die auftretenden Vibrationen des Flurförderzeugs 1 in Echtzeit und steuert den Aktuator 11 in Echtzeit an, so dass eine aktive Schwingungsdämpfung der Fahrerplattform 10 in Echtzeit erzielt wird.

Die elektronische Steuereinrichtung 15 steht zur Erfassung der Vibrationen des Flurförderzeugs 1 eingangsseitig mit zumindest einem Vibrationssensor 20 in Wirkverbindung, der die im Betrieb des Flurförderzeugs 1 auftretenden Vibrationen des Flurförderzeugs 1 in Echtzeit erfasst. Der Vibrationssensor 20 ist hierzu beispielsweise im Antriebsteil 2 und somit getrennt von der Fahrerplattform 10 angeordnet. Der Vibrationssensor 20 ist bevorzugt als Beschleunigungsaufnehmer 21 ausgebildet, der Beschleunigungen und somit Vibrationen des Flurförderzeugs 1 in zumindest einer Richtung erfasst. Bevorzugt erfasst der Beschleunigungsaufnehmer 21 die auftretenden Vibration des Flurförderzeugs 1 in allen Richtungen, beispielsweise in vertikaler Richtung V, in Längsrichtung L des Flurförderzeugs 1 und in Querrichtung Q des Flurförderzeugs 1.

Zur Erfassung der Masse der auf der Fahrerplattform 10 befindlichen Bedienperson steht die elektronische Steuereinrichtung 15 eingangsseitig mit einer der Fahrerplattform 10 zugeordneten Gewichtsmesseinrichtung 25 in Wirkverbindung steht.

Die elektronische Steuereinrichtung 15 steuert den Aktuator 11 in einem Regelkreis 30 an, wie in der Figur 3 mit einer Ansteuerleitung 31 und einer Rückführleitung 32 verdeutlicht ist.

Die elektronische Steuereinrichtung 15 ist derart ausgeführt, dass der Aktuator 11 in Abhängigkeit von den mittels des Vibrationssensors 20 in Echtzeit ermittelten Vibrationen des Flurförderzeugs 1 und der mittels der Gewichtsmesseinrichtung 25 erfassten Masse der auf der Fahrerplattform 10 befindliche Bedienperson derart in Echtzeit angesteuert wird, dass die Vibrationen an der Fahrerplattform 10 minimiert werden. Die elektronische Steuereinrichtung 15 berechnet hierzu in Abhängigkeit von Vibrationen des Flurförderzeugs 1, die mittels des Vibrationssensors 20 ermittelt und erfasst werden, und in Abhängigkeit von der Masse der auf der Fahrerplattform 10 befindlichen Bedienperson, die mittels der Gewichtsmesseinrichtung 25 ermittelt und erfasst wird, erforderliche Ausgleichsbewegungen des Aktuators 11, mit denen die Vibrationen der Fahrerplattform 10 minimiert werden können.

Mit der erfindungsgemäßen aktiven und in Echtzeit durchgeführten Schwingungsdämpfung der Fahrerplattform 10 können im Betrieb des Flurförderzeugs 1 die auf eine Bedienperson, die sich auf der Fahrerplattform 10 befindet, einwirkenden Vibrationen, beispielsweise Stöße, Erschütterungen und Schwingungen, minimiert werden, so dass der Komfort für die auf der Fahrerplattform 10 befindliche Bedienperson verbessert wird.

Die Erfindung ist nicht auf die dargestellte Ausführungsform eines Flurförderzeugs als Hubwagen beschränkt, sondern kann alternativ in anderen Lagertechnikflurförderzeugen mit einer Fahrerplattform 10 für eine stehende oder sitzende Bedienperson eingesetzt werden, beispielsweise in Schleppern oder Kommissionierern.

## Patentansprüche

1. Flurförderzeug (1) mit einer Fahrerplattform (10) für eine Bedienperson, **dadurch gekennzeichnet, dass** die Fahrerplattform (10) unter Zwischenschaltung zumindest eines Aktuators (11) mit dem Flurförderzeug (1) beweglich verbunden ist und eine elektronische Steuereinrichtung (15) vorgesehen ist, die ausgangseitig mit dem Aktuator (11) zu dessen Ansteuerung in Wirkverbindung steht, wobei die elektronische Steuereinrichtung (15) derart ausgebildet ist, dass der Aktuator (11) in Abhängigkeit von erfassten Vibrationen des Flurförderzeugs (1) und in Abhängigkeit von der Masse einer auf der Fahrerplattform (10) befindlichen Bedienperson derart angesteuert wird, dass Vibrationen der Fahrerplattform (10) minimiert werden.

2. Flurförderzeug nach Anspruch 1, **dadurch gekennzeichnet, dass** die elektronische Steuereinrichtung (15) derart ausgebildet ist, dass zur Minimierung der Vibrationen der Fahrerplattform (10) durch den Aktuator (11) den Vibrationen des Flurförderzeugs (1) entgegenwirkende Ausgleichsbewegungen der Fahrerplattform (10) in Echtzeit erzeugt werden.

3. Flurförderzeug nach Anspruch 1 oder 2, **dadurch gekennzeichnet, dass** die Vibrationen des Flurförderzeugs (1) an dem Flurförderzeug (1) an einem Ort getrennt von der Fahrerplattform (10) erfasst werden.

4. Flurförderzeug nach einem der Ansprüche 1 bis 3, **dadurch gekennzeichnet, dass** der Aktuator (11) als Stellantrieb (12) ausgebildet ist.

5. Flurförderzeug nach einem der Ansprüche 1 bis 4, **dadurch gekennzeichnet, dass** die elektronische Steuereinrichtung (15) zur Erfassung der Vibrationen des Flurförderzeugs (1) eingangsseitig mit zumindest einem Vibrationssensor (20) in Wirkverbindung steht, der Vibrationen des Flurförderzeugs (1) erfasst.

6. Flurförderzeug nach Anspruch 5, **dadurch gekennzeichnet, dass** der Vibrationssensor (21) als Beschleunigungsaufnehmer (22) ausgebildet ist, der Beschleunigungen des Flurförderzeugs (1) in zumindest einer Richtung (V; L; Q) erfasst.

7. Flurförderzeug nach einem der Ansprüche 1 bis 6, **dadurch gekennzeichnet, dass** die elektronische Steuereinrichtung (15) zur Erfassung der Masse der auf der Fahrerplattform (10) befindlichen Bedienperson eingangsseitig mit einer der Fahrerplattform (10) zugeordneten Gewichtsmesseinrichtung (25) in Wirkverbindung steht.

8. Flurförderzeug nach einem der Ansprüche 1 bis 7, **dadurch gekennzeichnet, dass** die elektronische Steuereinrichtung (15) den Aktuator (11) in einem Regelkreis (30) ansteuert.

9. Flurförderzeug nach einem der Ansprüche 1 bis 8, **dadurch gekennzeichnet, dass** die Fahrerplattform (10) als Fahrerstandplattform für eine stehende Bedienperson ausgebildet ist.

## Claims

1. Industrial truck (1) with a driver's platform (10) for an operator, **characterized in that** the driver's platform (10) is movably connected to the industrial truck (1) with the intermediate connection of at least one actuator (11), and an electronic control device (15) is provided which is operatively connected on the output side to the actuator (11) in order to drive the latter, wherein the electronic control device (15) is embodied in such a way that the actuator (11) is driven as a function of sensed vibrations of the industrial truck (1) and as a function of the mass of an operator located on the driver's platform (10), in such a way that vibrations of the driver's platform (10) are minimized.

2. Industrial truck according to Claim 1, **characterized in that** the electronic control device (15) is embodied in such a way that, in order to minimize the vibrations of the driver's platform (10), compensating movements of the driver's platform (10), which counteract the vibrations of the industrial truck (1), are generated in real time by the actuator (11).

3. Industrial truck according to Claim 1 or 2, **characterized in that** the vibrations of the industrial truck (1) are sensed at a location on the industrial truck (1) which is separate from the driver's platform (10).

4. Industrial truck according to one of Claims 1 to 3, **characterized in that** the actuator (11) is embodied as an actuator drive (12).

5. Industrial truck according to one of Claims 1 to 4, **characterized in that**, in order to sense the vibrations of the industrial truck (1), the electronic control device (15) is operatively connected on the input side to at least one vibration sensor (20) which senses vibrations of the industrial truck (1).

6. Industrial truck according to Claim 5, **characterized in that** the vibration sensor (21) is embodied as an acceleration pick-up (22) which senses accelerations of the industrial truck (1) in at least one direction (V; L; Q).

7. Industrial truck according to one of Claims 1 to 6, **characterized in that**, in order to sense the mass of the operator located on the driver's platform (10), the electronic control device (15) is operatively connected on the input side to a weight-measuring device (25) which is assigned to the driver's platform (10).

8. Industrial truck according to one of Claims 1 to 7, **characterized in that** the electronic control device (15) drives the actuator (11) in a closed-loop control circuit (30).

9. Industrial truck according to one of Claims 1 to 8, **characterized in that** the driver's platform (10) is embodied as a driver's stand platform for a standing operator.

## Revendications

1. Chariot de manutention (1) comprenant une plate-forme de conduite (10) pour un opérateur, **caractérisé en ce que** la plate-forme de conduite (10) est reliée de manière mobile au chariot de manutention (1) par l'intermédiaire d'au moins un actionneur (11), et un dispositif de commande électronique (15) est prévu, lequel est en liaison fonctionnelle du côté de la sortie avec l'actionneur (11), en vue de sa commande, le dispositif de commande électronique (15) étant réalisé de telle sorte que l'actionneur (11) soit commandé en fonction des vibrations détectées du chariot de manutention (1) et en fonction de la masse d'un opérateur se trouvant sur la plate-forme de conduite (10), de telle sorte que les vibrations de la plate-forme de conduite (10) soient réduites au minimum.

2. Chariot de manutention selon la revendication 1, **caractérisé en ce que** le dispositif de commande électronique (15) est réalisé de telle sorte que, en vue de la réduction au minimum des vibrations de la plate-forme de conduite (10), des mouvements de compensation de la plate-forme de conduite (10) agissant en sens contraire aux vibrations du chariot de manutention (1) sont produits en temps réel par l'actionneur (11).

3. Chariot de manutention selon la revendication 1 ou 2, **caractérisé en ce que** les vibrations du chariot de manutention (1) sont détectées sur le chariot de manutention (1) en un emplacement séparé de la plate-forme de conduite (10).

4. Chariot de manutention selon l'une quelconque des revendications 1 à 3, **caractérisé en ce que** l'actionneur (11) est réalisé sous forme de mécanisme de commande (12).

5. Chariot de manutention selon l'une quelconque des revendications 1 à 4, **caractérisé en ce que** le dispositif de commande électronique (15) est, en vue de la détection des vibrations du chariot de manutention (1), en liaison fonctionnelle du côté de l'entrée avec au moins un capteur de vibrations (20) qui détecte les vibrations du chariot de manutention (1).

6. Chariot de manutention selon la revendication 5, **caractérisé en ce que** le capteur de vibrations (21) est réalisé sous forme de capteur d'accélération (22) qui détecte les accélérations du chariot de manutention (1) dans au moins une direction (V ; L ; Q).

7. Chariot de manutention selon l'une quelconque des revendications 1 à 6, **caractérisé en ce que** le dispositif de commande électronique (15) est, en vue de la détection de la masse de l'opérateur se trouvant sur la plate-forme de conduite (10), en liaison fonctionnelle du côté de l'entrée avec un dispositif de mesure de poids (25) associé à la plate-forme de conduite (10).

8. Chariot de manutention selon l'une quelconque des revendications 1 à 7, **caractérisé en ce que** le dispositif de commande électronique (15) commande l'actionneur (11) dans un circuit de régulation (30).

9. Chariot de manutention selon l'une quelconque des revendications 1 à 8, **caractérisé en ce que** la plate-forme de conduite (10) est réalisée sous forme de plate-forme de station debout pour un opérateur debout.
